# EUROPÄISCHE PATENTSCHRIFT

(11) **EP 1 277 638 B1**
(45) Veröffentlichungstag und Bekanntmachung des Hinweises auf die Patenterteilung: **21.10.2009**
(21) Anmeldenummer: 02015023.1
(22) Anmeldetag: 05.07.2002
(51) Int. Cl.: B61C 17/04

(54) **Führerstand für Schienenfahrzeuge**
Driving post unit for rail vehicles
Poste de conduite pour véhicules ferroviaires

(30) Priorität: 18.07.2001 DE 10134854
(43) Veröffentlichungstag der Anmeldung: 22.01.2003
(73) Patentinhaber: ALSTOM Transport Deutschland GmbH, 38239 Salzgitter (DE)
(72) Erfinder: Katterwe, Horst-G., Dipl.-Ind.-Designer, 38268 Lengede (DE); Broistedt, Silke, 38300 Wolfenbüttel (DE); Germer, Edgar, Dipl.-Ing., 38820 Halberstadt (DE)

(56) Entgegenhaltungen:
- DE-A- 4 428 955
- DE-U- 9 204 392
- GB-A- 716 962
- GB-A- 1 185 848
- US-A- 3 182 605

## Beschreibung

Die Erfindung betrifft einen Führerstand für Schienenfahrzeuge mit einem Sitz für den Fahrzeugführer und Bedienelementen für den Fahr- und Überwachungsbetrieb.

Konventionelle Führerstände in Schienenfahrzeugen werden der individuellen Fahrzeugkopfgestaltung entsprechenden Führerraumproportion an die Fahrzeugstruktur nahtlos angepaßt integriert. Sie zeigen ein im wesentlichen gewohntes, weitgehend gleiches Erscheinungsbild. In der Fertigungspraxis bedeutet dies, dass auf engstem Raum sehr komplexe Technik installiert werden muß. Zwar hat sich bei modernen Fahrzeugen neuerer Bauart die Formgestaltung des "Bedienpultes" dem Trend der zeitgemäßen Gestaltung des Gesamtfahrzeuges angepasst, doch sind dies überwiegend formale Retuschen.

Bei konventionellen Führerständen ist der statische Pultkörper mit der Bedienoberfläche das Maß aller Dinge. Mit zunehmend sitzender Tätigkeitsauslegung des Fahrzeugführers und der Anordnung von Bedienelementen in waagerechter Einbauposition entstand das wohlbekannte Führerpult. Aufgrund der mit zunehmender technischer Komplexität anwachsenden Anzahl der Bedienelemente bot sich, hinsichtlich des großen Platzbedarfes, die Auslegung der Bedienoberfläche als tischähnliches Gebilde geradezu an. Die Lage der Bedienelemente ergab sich mehr gefühlsmäßig aus den Bedienungshandlungen oder gegliedert und geordnet nach anerzogenen Gewohnheiten des Fahrers bzw. der Bedienhäufigkeit. Eine körpergrößenabhängige Positionsanpassung für den Fahrzeugführer ist bisher nur über eine Sitzverstellung erfolgt. Systembedingt ist eine extrem aufrechte Sitzhaltung bindend. Diese Haltung ist medizinisch unvorteilhaft und kann auf Dauer nicht eingehalten werden. Die Folge sind Sitzfehlstellungen und körperliche Schäden. Die Sitzposition des Fahrzeugführers, seine relativ statische, aufrechte Haltung zum Bedienfeld, ist zwar im Laufe der Fortentwicklung ergonomisch optimiert worden, doch ist sie nach wie vor nicht befriedigend.

Aus der DE 195 32 025 A1 ist z.B. ein Fahrersitz für ein Schienenfahrzeug bekannt, dessen Sitzschale mittels einer Parallelogramm-Schwenk-Mechanik höhen- und abstandsverstellbar ausgebildet ist. Bei diesem Fahrersitz wurde versucht eine optimale Lösung für verschiedene Sitz- und eine Stehposition zu finden. Durch die unveränderliche Einbauposition des Bedienpultes und der Fuß-Bedienelemente konnte dies aber nicht realisiert werden. Die beschriebene Verstellmöglichkeit des Sitzes reicht nicht aus, um für Fahrzeugführer unterschiedlicher Körpergröße annähernd akzeptable Proportionsangleichungen herzustellen.

In der DE 198 17 860 A1 ist ein Führersitz mit einem Sitzgestell beschrieben, der innerhalb einer Sicherheitseinrichtung, bestehend aus einer Knautschzone im Bereich des Führerraumes, gegenüber dem Höhenniveau der Knautschzone angehoben wurde. Dieses unterschiedliche Höhenniveau sowie ein innerhalb des Sitzgestelis angeordnetes Dämpfungs- und Deformationselement sollen verhindern, dass der Fahrzeugführer bei einer Kollision zwischen Sitz und Führerpult eingeklemmt wird. Eine Lösung für eine ergonomisch optimale Sitzposition bzw. eine Integration des Führersitzes mit dem Führerstandspult sind hierbei nicht zu erkennen.

Aus der DE-A1-44 28 955 ist eine modulare Führerraumkabine für ein Schienenfahrzeug mit Führertisch und Ausrüstungsschrank unterhalb des Führertisches und mit einem Rückwandausrüstungsschrank, an dem ein Führersitz montiert ist, bekannt. Die beiden Hauptkomponenten Führertisch/Ausrüstungsschrank und Führersitz/Rückwandausrüstungsschrank sind über eine Fußbodenplattform fest miteinander verbunden. Der Führertisch enthält die für Betriebs- und Diagnosemeldungen erforderlichen Anzeigeinstrumente (z.B. Displays) sowie die zur Steuerung des Schienenfahrzeugs notwendigen Bedienelemente. Vorzugsweise ist der Führertisch dabei in drei bogenförmig um den Führersitz angeordnete Gruppen unterteilt, eine zentral angeordnete Hauptgruppe sowie eine rechte und linke Seitengruppe. Der Führersitz ist über eine Führersitzbefestigung am Rückwandausrüstungsschrank befestigt. Die Führersitzbefestigung erlaubt eine Verstellung der Sitzhöhe, der Sitzneigung und des Abstandes des Führersitzes vom Führertisch sowie ein Hochklappen des Führersitzes. Die modulare Führerraumkabine soll als Ganzes gleichermaßen für die Fahrzeugtypen Triebwagen und Hochgeschwindigkeits-Triebkopf verwendbar sein.

Nachteilig bei der Anordnung aller Anzeige- und Bedienelemente im Führertisch in einer vorgegebenen Ebene ist insbesondere für die Bedienelemente die teilweise ergonomisch ungünstige Lage hinsichtlich Arm- und Handposition, wenn nur der Führersitze allein einstellbar ist. Auch die optimale Ablesbarkeit/Erkennbarkeit der Anzeigeelemente ist nur in engem Rahmen gegeben. Eine weitergehende Abstimmung bis hin zur Integration zwischen Führersitz und Führertisch bzw. seiner Anzeige- und Bedienelemente ist geboten, um dem Fahrzeugführer eine ergonomisch optimale Körperhaltung, insbesondere Sitzposition zur Überwachung und Bedienung des Schienenfahrzeugs zu bieten.

Schienenfahrzeuge der neueren Generation haben sich im Gegensatz zu ihren traditionellen Vorgängern zu technischen High-Tech-Produkten fortentwickelt. Ihr technischer Status wird überwiegend von hochentwickelter elektronischer Technik bestimmt. Diese fortschrittliche Konzeption auf der einen Seite, steht vielfach im Gegensatz zur noch konventionelle ausgelegten Bedien-Funktion-Konzeption.

Der Erfindung liegt daher die Aufgabe zugrunde, einen Führerstand für Schienenfahrzeuge zu schaffen, der im wesentlichen unabhängig von einer Führerraumgestaltung ist und der gewährleistet, dass Fahrzeugführer unterschiedlicher Körpergröße eine ergonomisch optimale und arbeitsmedizinisch vorteilhafte Sitz- und Bedienposition einnehmen können.

Diese Aufgabe wird gemäß dem kennzeichnenden Teil des Patentanspruches 1 gelöst. Vorteilhafte Ausgestaltungen und Weiterbildungen des Gegenstandes der Erfindung sind in den Unteransprüchen und angegeben.

Die Vorteile der Erfindung ergeben sich dadurch, dass der innovative Kompaktführerstand als ein in sich autarkes Baukastensystem konzipiert ist. Sowohl bei der Fertigung als auch bei der Montage ergeben sich erhebliche Einsparungen. Fahrzeugspezifische Anpassarbeiten kommen in Wegfall. Hinsichtlich der individuellen Ausrüstbarkeit durch modulare Systemkomponenten ist diese Lösung an unterschiedliche Betriebsbedingungen von Bahnbetrieben anpassbar. Gegeben ist weiterhin ein hoher Grad an Variabilität der einzelnen modularen Baugruppen. Weitere wesentliche Vorteile ergeben sich dadurch, dass der Fahrzeugführer eine ergonomisch optimale und arbeitsmedizinisch vorteilhafte Sitz- und Bedienposition einnehmen kann. Unabhängig von der Körpergröße finden die Fahrzeugführer nahezu identische Sichtverhältnisse auf die Bahnstrecke und Signale ebenso wie auf Instrumente und Bedienelemente im Führerstand vor. Der neue Führerstand kommt auch dem Trend zu einem transparenten Fahrgastraum entgegen.

Die Erfindung wird nachstehend anhand der in den Zeichnungen dargestellten Ausführungsbeispiele näher erläutert. In den Zeichnungen zeigen:
- Fig. 1: eine dreidimensionale Ansicht auf einen Führerstand;
- Fig. 2: eine dreidimensionale Ansicht auf eine Variante auf einen Führerstand und
- Fig. 3: eine Ansicht nach Fig. 2 in verschiedenen Stellungen.

Der Führerstand wird im wesentlichen gebildet aus einem autarken Baukastensystem, bestehend aus verschiedenen modularen Baugruppen, die da sind eine Bodenplattform 1, ein Sitzträger 2, zwei seitliche Bedienpulte 3, ein Zentraldisplay 4 sowie ein Fußbord 5. Die Bodenplattform 1 dient als Basistragelement für alle anderen Baugruppen. In der Bodenplattform 1 sind Leitungen für die Energiezuführung und Kanälen für die Klimaanlage integriert und zwar so, dass die Ausgänge an der Bodenplattform 1 durch an sich bekannte Steckverbindungen mit der Fahrzeugtechnik verbunden werden können.

Auf der Bodenplattform 1 ist auf einem Ende der Sitzträger 2 befestigt. Er kann sowohl plattenförmig, wie in Fig. 1, als auch säulenförmig in Form einer Tragsäule 6, wie in Fig. 2 und 3, ausgebildet sein. Auf dem Sitzträger 2 ist der Fahrersitz, bestehend aus einer Sitzfläche 7 sowie einer Rückenlehne 8 mit integrierter Kopfstütze 9, höhenverstellbar gelagert. In Abhängigkeit von den Körpergrößen der Fahrzeugführer hat sich aus den entsprechenden Torsomaßdifferenzen (Gesäß-Augenhöhe) ein erforderlicher Sitzhöhenverstellbereich von ca. 150 mm ergeben. Daraus resultiert ferner eine arbeitsmedizinisch vorteilhafte Gestaltung des Fahrersitzes, indem die Sitzfläche 7 eine Neigung zur Rückenlehne 8 von ca. 3° zur Horizontalen aufweist, ein offener Sitzwinkel zwischen Sitzfläche 7 und Rückenlehne 8 von ca. 120° besteht und sich ein offener Beinstreckwinkel von ca. 140° ergibt. Diese Verhältnisse entsprechen einer relaxten vergleichbaren PKW-Sitzhaltung. Eine Variante des Fahrersitzes, in den Fig. 2 und 3 erkennbar, zeichnet sich dadurch aus, dass die Rükkenlehne 8 im mittleren Bereich gegenüber dem Übergangsbereich Rückenlehne 8/Sitzfläche 7 eine Verengung besitzt sowie körperstabilisierend im Hüft- und/ oder Schulterbereich ausgeführt ist und an der verstellbaren Kopfstütze 9 seitlich je eine Schulterstütze 10 angeformt ist. Als Teil der Kommunikationseinrichtung ist in der Kopfstütze 9 ein Lautsprecher bzw. ein Mikrofon installiert. Die Elemente des Fahrersitzes, wie Sitzfläche 7, Rückenlehne 8, Kopfstütze 9, Schulterstütze 10 sowie im Wirbelsäulenbereich sind wahlweise gemeinsam oder auch einzeln einstellbar. Es ist denkbar, dass diese Einstellungen mit Unterstützung durch Hilfsenergie oder automatisiert, z.B. durch elektrische Betätigungselemente vorgenommen werden.

Rechts und links vom Fahrzeugführer sind je ein Bedienpult 3 angeordnet. Wie in Fig. 1 dargestellt können die Bedienpulte 3 am Korpus des Zentraldisplay 4 oder, wie in Fig. 2 und 3 zu sehen, am Fahrersitz angeordnet sein. Diese Bedienpulte 3 sind mit bedienbaren Displays 14 (Multifunktions- und/ oder Informationsdisplays im Dialogsystem) für fahrrelevante Betriebs- und Bedientechnik ausgerüstet, die individuell nach den Erfordernissen gestaltet sein können. Dazu gehören u.a. Darstellung von Betriebszuständen, Funktionsmeldungen, Fehlerdiagnosen sowie des elektronischen permanent aktualisierten Buchfahrplanes. Auf einem der Bedienpulte 3 ist ein Fahrschalter 12 installiert. Dieser Fahrschalter 12 ist ähnlich einem Joystick konzipiert und mit einer Tip-Impulssteuerung für alle Fahrstufen, mit einer Zug-Bremskraftregelung, mit einem Sifa-Taster und einem Taster für "sanden" versehen. Die Bedienpulte 3 sind höhenverstellbar und um eine horizontale Achse schwenkbar ausgeführt.

In den Fig. 2 und 3 ist zu sehen, dass die Bedienpulte 3 am vorderen Ende einer Armauflage 13 , die an jeder Seite der Sitzfläche 7 am Fahrersitz angeordnet ist, integriert sind. Hierbei sind die Armauflage 13 seitlich verschwenkbar und höhenverstellbar ausgebildet. Gleichfalls am vorderen Ende ist zur Innenseite hin der Fahrschalter 12 installiert.

Auf der Bodenplattform 1 ist der Tragsäule 6 gegenüberliegend eine Tragsäule 15 angeordnet, an der zentral vor dem Fahrzeugführer in Fahrt-Sichtrichtung ein Korpus für das Zentraldisplay 4 höhenverstellbar gelagert ist. Auf dem Zentraldisplay 4 können z.B. Permanent-Darstellungen vom digitalen Tachometer, Zeituhr, Bremswegdiagramm, Ist-/Sollgeschwindigkeit dargestellt werden. Gleichfalls auf der Tragsäule 15 ist der höhen- und winkelverstellbare Fußbord 5 angeordnet. Dieser nivelierbare Fußbord 5 dient zum Abstützen der Füße des Fahrzeugführeres und ist erforderlich um eine entspannte (relaxte) Körperhaltung auch bei kleineren Fahrzeugführern, die auf einem höheren Sitzniveau positioniert sind, proportional beibehalten zu können.

Der beschriebene Führerstand ist als "frei stehender Einrichtungsgegenstand" konzipiert und kann außerhalb des Fahrzeuges montiert werden. Er wird als betriebsfähige Komponente einbaufertig vorproduziert, beim Einbau in einen beliebig gestalteten Führerraum in der vorgesehenen Position fixiert und über Stecksysteme mit der Fahrzeugtechnik verbunden. Bei der Anpassung an die Fahrzeugführer wird ein für alle infrage kommenden Fahrergrößen (ca. 1600 - 1950 mm bei ausgewogenen Proportionen), ein im Sichtraum frei fixierter (horizontal/vertikal) Augenpunkt festgelegt. Dieser maßgebende Augenpunkt ergibt sich aus einer ergonomisch optimalen und arbeitsmedizinisch vorteilhaften Sitzposition der größten angenommenen Fahrergröße. Es ist vorsehbar, dass danach für jeden Fahrzeugführer sämtliche, für eine ergonomisch richtige Fahr- und Bedienposition (Körperhaltung zur Bedienoberfläche) notwendigen Einstellungen der fahrerbezogenen Ausrüstung (Equipments) elektronisch koordiniert und abgespeichert werden. Das bedeutet, dass Fahrzeugführer jeder Körpergröße und Proportion nach einmaliger Positionierung der verstellbaren Fahrersitzkomponenten, insbesondere Sitzfläche 7, Rückenlehne 8, Kopfstütze 9, Schulterstütze 10, Bedienpult 3, Zentraldisplay 4 und Fußbord 5 ihre Einstellwerte individuell abspeichern können. Durch personenbezogene Identifikation werden die Werte vor Inbetriebnahme des Fahrzeuges eingelesen, die komplette Arbeitsplatz-Konfiguration fährt automatisiert in die entsprechende Position und das Betriebssystem wird aktiviert. Die individuelle Einstellung (Positionierung) der wichtigsten oder der kompletten fahrerbezogenen Führerstands-Konfiguration kann automatisiert und durch personenbezogene Identifikation, z. B. durch Identifikationselemente (Keycards, Schlüssel mit Chips etc.) oder durch Abfrage von individuellen Körpermerkmalen (z. B. Fingerabdruck, Augenmerkmale etc.) mittels Abfrage- und Auswerteinrichtungen erfolgen.

### Aufstellung der verwendeten Bezugszeichen

- 1: Bodenplattform
- 2: Sitzträger
- 3: Bedienpult
- 4: Zentraldisplay
- 5: Fußbord
- 6: Tragsäule
- 7: Sitzfläche
- 8: Rückenlehne
- 9: Kopfstütze
- 10: Schulterstütze
- 11: Mikrofon
- 12: Fahrschalter
- 13: Armauflage
- 14: Display
- 15: Tragsäule

## Patentansprüche

1. Führerstand für Schienenfahrzeuge aus modularen Baugruppen, bestehend im Wesentlichen aus einem einstellbaren Fahrersitz für den Fahrzeugführer und mindestens einem Bedienpult (3) mit Anzeige- und Bedienelementen für den Fahr- und Überwachungsbetrieb, die in drei Gruppen mit zentraler Hauptgruppe vor dem Fahrersitz und rechter und linker Seitengruppe um den Fahrersitz bogenförmig angeordnet sind, sowie einem Fußbord (5), die auf einer gemeinsamen Bodenplattform (1) als Basistragelement aller modularen Baugruppen angeordnet sind, **dadurch gekennzeichnet, dass** auf der Bodenplattform (1) in Fahrt-Sichtrichtung vor dem Fahrersitz als zentrale Hauptgruppe ein etwa mittig angeordnetes Zentraldisplay (4) an einer Tragsäule (15) befestigt ist, dass rechts und links des Fahrersitzes je ein höhenverstellbares, seitlich verschwenkbares und um eine horizontale Achse schwenkbares Bedienpult (3) als Seitengruppe angeordnet ist, und dass die seitlichen Bedienpulte (3), das Zentraldisplay (4) und das Fußbord (5) wahlweise gemeinsam oder einzeln einstellbar ausgebildet sind.

2. Führerstand nach Anspruch 1, **dadurch gekennzeichnet, dass** in der Bodenplattform (1) Kanäle für eine Klimaanlage installiert sind.

3. Führerstand nach Anspruch 1, **dadurch gekennzeichnet, dass** auf einem Ende der Bodenplattform (1) ein Sitzträger (2)/eine Tragsäule (6) befestigt ist, auf dem/der der einstellbare Fahrersitz, bestehend aus einer um eine horizontale Achse verstellbaren Sitzfläche (7), einer um eine horizontale Achse verstellbaren Rückenlehne (8) sowie einer um eine horizontale Achse verstellbaren Kopfstütze (9), höhenverstellbar gelagert ist.

4. Führerstand nach Anspruch 1 oder 3, **dadurch gekennzeichnet, dass** die Rückenlehne (8) des Fahrersitzes im mittleren Bereich gegenüber dem Übergangsbereich Rückenlehne (8)/Sitzfläche (7) eine Verengung aufweist.

5. Führerstand nach Anspruch 1, 3 oder 4, **dadurch gekennzeichnet, dass** körperstabilisierende Elemente im Hüft- und/oder Schulterbereich des Fahrersitzes angeordnet sind.

6. Führerstand nach Anspruch 1 und 3, **dadurch gekennzeichnet, dass** an jeder Seite der Kopfstütze (9) eine Schulterstütze (10) angeordnet ist.

7. Führerstand nach Anspruch 1, **dadurch gekennzeichnet, dass** die höhenverstellbaren und schwenkbaren Bedienpulte (3) mit bedienbarem Display (14) ausgestattet sind.

8. Führerstand nach Anspruch 1 oder 7, **dadurch gekennzeichnet, dass** die Bedienpulte (3) beiderseits des Zentraldisplays (4) an dessen Korpus angeordnet sind.

9. Führerstand nach Anspruch 1, 3, 4 oder 7, **dadurch gekennzeichnet, dass** zu jeder Seite der Sitzfläche (7) am Fahrersitz bzw. an seinem Sitzträger (2)/seiner Tragsäule (6) eine seitlich verschwenkbare und höhenverstellbare Armauflage (13) angeordnet ist, an deren vorderem Ende das Bedienpult (3) integriert ist.

10. Führerstand nach Anspruch 1, 7, 8 oder 9, **dadurch gekennzeichnet, dass** auf einem der Bedienpulte (3) zur Innenseite hin ein Fahrschalter (12) installiert ist.

11. Führerstand nach Anspruch 1, **dadurch gekennzeichnet, dass** das Fußbord (5) an der Tragsäule (15) höhenverstellbar und um eine horizontale Achse verschwenkbar gelagert ist.

12. Führerstand nach Anspruch 1, **dadurch gekennzeichnet, dass** die individuelle Einstellung (Positionierung) mindestens der wesentlichen, fahrerbezogenen Führerstands-Konfiguration nach einem im Sichtraum frei fixierten (horizontal/vertikal) Augenpunkt erfolgt.

13. Führerstand nach Anspruch 1 oder 12, **dadurch gekennzeichnet, dass** die individuelle Einstellung (Positionierung) mindestens der wesentlichen Führerstands-Konfiguration automatisiert einstellbar ist.

14. Führerstand nach Anspruch 1, 12 oder 13, **dadurch gekennzeichnet, dass** die individuelle Einstellung (Positionierung) mindestens der wesentlichen Führerstands-Konfiguration durch personenbezogene Identifikation erfolgt, z. B. mit Identifikationselementen (Schlüsselkarten/Keycards, Schlüssel mit Chips etc.) oder durch Abfrage von individuellen Körpermerkmalen (z. B. Fingerabdruck, Augenmerkmale etc.) mittels Abfrage- und Auswerteinrichtung.

## Claims

1. Driver's cab for railway vehicles made of modular component assemblies, consisting substantially of an adjustable driver's seat for the vehicle driver and at least one control console (3) with display and operating elements for the driving and monitoring operation, which are arranged in a curved shape in three groups with a central main group in front of the driver's seat and a right-hand and lefthand side group around the driver's seat, and a foot support (5), which are arranged on a common floor platform (1) as the base support element of all the modular component groups, **characterised in that** an approximately centrally arranged central display (4) is fastened on a support column (15) on the floor platform (1) in the direction of travelling/sight in front of the driver's seat, as the central main group, **in that**, to the right and left of the driver's seat, in each case a height-adjustable, laterally pivotable operating console (3) which can be pivoted about a horizontal axis is arranged as the side group, and **in that** the side operating consoles (3), the central display (4) and the foot support (5) can be selectively configured to be adjustable together or individually.

2. Driver's cab according to claim 1, **characterised in that** channels for an air conditioning system are installed in the floor platform (1).

3. Driver's cab according to claim 1, **characterised in that** fastened on one end of the floor platform (1) is a seat carrier (2)/ support column (6), on which the adjustable driver's seat, consisting of a seat surface (7) which can be adjusted about a horizontal axis, a backrest (8) which can be adjusted about a horizontal axis and a headrest (9) which can be adjusted about a horizontal axis, is height-adjustably mounted.

4. Driver's cab according to claim 1 or 3, **characterised in that** the backrest (8) of the driver's seat has a constriction in the central region relative to the transition region of backrest (8)/seat surface (7).

5. Driver's cab according to claim 1, 3 or 4, **characterised in that** body-stabilising elements are arranged in the hip and/or shoulder region of the driver's seat.

6. Driver's cab according to claim 1 and 3, **characterised in that** a shoulder support (10) is arranged on each side of the headrest (9).

7. Driver's cab according to claim 1, **characterised in that** the height-adjustable and pivotable control console (3) is equipped with an operatable display (14).

8. Driver's cab according to claim 1 or 7, **characterised in that** the control consoles (3) are arranged on both sides of the central display (4) on the body thereof.

9. Driver's cab according to claim 1, 3, 4 or 7, **characterised in that** a laterally pivotable and height-adjustable arm support (13), on the front end of which the control console (3) is integrated, is arranged on each side of the seat surface (7) on the driver's seat or on his seat carrier (2)/his support column (6).

10. Driver's cab according to claim 1, 7, 8 or 9, **characterised in that** a drive switch (12) is installed on one of the control consoles (3) toward the inside.

11. Driver's cab according to claim 1, **characterised in that** the foot support (5) is mounted on the support column (15), height-adjustably and pivotably about a horizontal axis.

12. Driver's cab according to claim 1, **characterised in that** the individual adjustment (positioning) at least of the essential, driver-related driver's cab configuration takes place according to a viewpoint (horizontally/vertically) freely fixed in the area of vision.

13. Driver's cab according to claim 1 or 12, **characterised in that** the individual adjustment (positioning) at least of the essential driver's cab configuration can be adjusted automatically.

14. Driver's cab according to claim 1, 12 or 13, **characterised in that** the individual adjustment (positioning) at least of the essential driver's cab configuration takes place by means of person-related identification, for example with identification elements (key cards, keys with chips etc.) or by scanning individual body features (for example fingerprint, eye features etc.) by means of a scanning and evaluation device.

## Revendications

1. Poste de conduite pour véhicules ferroviaires composé de sous-groupes modulaires, comprenant essentiellement un siège de conducteur réglable pour le conducteur du véhicule et au moins un pupitre de commande (3) avec des éléments d'affichage et de commande pour la conduite et le contrôle qui sont disposés en trois groupes, avec un groupe principal central disposé devant le siège du conducteur et des groupes latéraux droit et gauche disposés sur une courbe autour du siège du conducteur, ainsi qu'un repose-pieds (5), ces sous-groupes étant disposés sur une plate-forme de plancher commune (1) comme élément porteur de base de tous les sous-groupes modulaires,
**caractérisé ce qu'**il est prévu sur la plate-forme de plancher (1), devant le siège du conducteur si celui-ci est assis de manière à voir devant son véhicule, un affichage central (4) qui est fixé à un montant (15), qui est à peu près centré et qui sert de groupe principal central, en ce qu'il est prévu à droite et à gauche du siège du conducteur, comme groupes latéraux, deux pupitres de commande (3) réglables en hauteur, aptes à pivoter latéralement et aptes à pivoter sur un axe horizontal, et en ce que les pupitres de commande latéraux (3), l'affichage central (4) et le repose-pieds (5) sont conçus pour pouvoir être réglés ensemble ou individuellement, au choix.

2. Poste de conduite selon la revendication 1, **caractérisé en ce que** des conduites pour une installation de climatisation sont installées dans la plate-forme de plancher (1).

3. Poste de conduite selon la revendication 1, **caractérisé en ce qu'**il est prévu, fixés sur une extrémité de la plate-forme de plancher (1), un support de siège (2)/un montant (6) sur lequel le siège du conducteur réglable, composé d'une surface d'assise (7) réglable sur un axe horizontal, d'un dossier (8) réglable sur un axe horizontal et d'un appui-tête (9) réglable sur un axe horizontal, est réglable en hauteur.

4. Poste de conduite selon la revendication 1 ou 3, **caractérisé en ce que** le dossier (8) du siège de conducteur présente dans sa zone centrale une partie rétrécie par rapport à la zone de transition dossier (8)/surface d'assise (7).

5. Poste de conduite selon la revendication 1, 3 ou 4, **caractérisé en ce que** des éléments de stabilisation pour le corps sont disposés dans la zone du siège correspondant aux hanches et/ou aux épaules.

6. Poste de conduite selon les revendications 1 et 3, **caractérisé en ce qu'**il est prévu de chaque côté de l'appui-tête (9) un appui pour les épaules (10).

7. Poste de conduite selon la revendication 1, **caractérisé en ce que** les pupitres de commande (3) réglables en hauteur et pivotants sont équipés d'un affichage (14) apte à être commandé.

8. Poste de conduite selon la revendication 1 ou 7, **caractérisé en ce que** les pupitres de commande (3) sont disposés des deux côtés de l'affichage central (4), sur le corps de celui-ci.

9. Poste de conduite selon la revendication 1, 3, 4 ou 7, **caractérisé en ce qu'**il est prévu sur le siège du conducteur ou sur le support de siège (2)/sur le montant (6), de chaque côté de la surface d'assise (7), un accoudoir (13) apte à pivoter latéralement et réglable en hauteur, dans l'extrémité avant duquel est intégré le pupitre de commande (3).

10. Poste de conduite selon la revendication 1, 7, 8 ou 9, **caractérisé en ce qu'**un organe de commande (12) est installé sur l'un des pupitres de commande (3), vers le côté intérieur.

11. Poste de conduite selon la revendication 1, **caractérisé en ce que** le repose-pieds (5) est monté sur le montant (15) de manière à être réglable en hauteur et à pivoter sur un axe horizontal.

12. Poste de conduite selon la revendication 1, **caractérisé en ce que** le réglage (positionnement) individuel au moins de la configuration de poste de conduite essentielle relative au conducteur se fait suivant un point oculaire fixé librement (horizontal/vertical) dans l'espace visuel.

13. Poste de conduite selon la revendication 1 ou 12, **caractérisé en ce que** le réglage (positionnement) individuel au moins de la configuration de poste de conduite essentielle est réglable de manière automatisée.

14. Poste de conduite selon la revendication 1, 12 ou 13, **caractérisé en ce que** le réglage (positionnement) individuel au moins de la configuration de poste de conduite essentielle se fait à l'aide d'une identification de personne, par exemple avec des éléments d'identification (cartes clés/clés à puce, etc.), ou d'une consultation de caractéristiques corporelles individuelles (par exemple les empreintes digitales, les caractéristiques des yeux, etc.) à l'aide d'un dispositif d'interrogation et d'analyse.
